# FASCICULE DE BREVET EUROPEEN

(11) **EP 3 899 371 B1**
(45) Date de publication et mention de la délivrance du brevet: **07.02.2024**
(21) Numéro de dépôt: 19845596.6
(22) Date de dépôt: 17.12.2019
(51) Int. Cl.: F23R 3/28, F23R 3/54, F23R 3/00

(54) **CHAMBRE DE COMBUSTION D'UNE TURBOMACHINE**
BRENNKAMMER EINER TURBOMASCHINE
TURBOMACHINE COMBUSTION CHAMBER

(30) Priorité: 21.12.2018 FR 1874016
(43) Date de publication de la demande: 27.10.2021
(73) Titulaire: Turbotech, 29100 Douarnenez (FR)
(72) Inventeur: FAUVET, Damien, 78620 L'ETANG LA VILLE (FR); NGUYEN, Marc, 75010 PARIS (FR); GUERIN, Baptiste, 78400 CHATOU (FR); GUIMBARD, Jean-Michel, 77930 CELY EN BIERE (FR)
(74) Mandataire: IP Trust
(86) Numéro de dépôt international: PCT/FR2019/053108
(87) Numéro de publication internationale: WO 2020/128292

(56) Documents cités:
- EP-A2- 1 111 219
- DE-B- 1 254 911
- GB-A- 859 805
- GB-A- 2 097 112
- US-A- 4 453 384
- US-A- 4 903 476
- US-A1- 2016 334 102
- US-B1- 6 442 929

## Description

### Domaine de l'invention

La présente invention concerne le domaine des turbines à cycle régénératif destinées notamment à la production d'énergie électrique ou mécanique embarquée à partir de carburants pour véhicules aéronautiques, terrestres, maritimes et unités mobiles légères.

Une turbine est composée de trois éléments :
- un compresseur, qui a pour rôle de comprimer de l'air ambiant à une pression comprise entre 2 et 30 bars environ ;
- une chambre de combustion, dans laquelle un combustible est injecté sous pression, puis brûlé avec l'air comprimé, avec un fort excès d'air afin de limiter la température des gaz d'échappement ;
- une turbine axiale dans laquelle sont détendus les gaz qui sortent de la chambre de combustion.

Dans une turbine à cycle régénératif, les gaz d'échappement sortent de la turbine à des températures élevées (supérieures à 500°C), alors que la température de l'air sortant du compresseur est plus basse (typiquement entre 200°C et 400°C), avec une circulation à travers un échangeur de chaleur inséré entre les gaz d'échappement et l'air comprimé permettant de réchauffer partiellement l'air avant entrée dans la chambre de combustion, ce qui permet de réduire la consommation de combustible.

L'invention concerne plus particulièrement la chambre de combustion et l'injection de combustible dans la chambre de combustion.

### Etat de la technique

Le brevet américain US4453384 décrit un exemple de turbine à gaz comprenant:
- un boîtier annulaire ayant une pluralité de trous équidistants disposés circonférentiellement; un tube à flamme annulaire positionné coaxialement à l'intérieur et espacé dudit boîtier annulaire,
- ledit tube à flamme annulaire ayant un nombre correspondant de trous circonférentiellement équidistants alignés coaxialement avec les trous dudit boîtier
- une pluralité de tubes s'étendant radialement à travers ledit tube de flamme annulaire, chaque tube étant coaxial avec le trou correspondant dans le tube de flamme annulaire et le trou correspondant dans le boîtier annulaire, chaque tube s'étendant perpendiculairement à un axe dudit tube de flamme annulaire, chaque tube ayant un conduit s'étendant à travers celui-ci avec un axe normal à l'axe du tube et parallèle à l'axe dudit tube à flamme annulaire.

On connait aussi le brevet allemand DE1254911 proposant des buses d'injection en forme de crochet montées dans le corps de buse d'injection, qui est fixé dans le porte-flamme avec son embout de buse, de manière à être déplaçable par rapport aux parois de la chambre de combustion.

Dans un mode de réalisation, la partie extérieure du corps de buse d'injection en forme de crochet est montée coulissante dans un guide, éventuellement associé à la paroi extérieure de la chambre de combustion, et un dispositif de serrage dirigé parallèlement à l'embout buccal de la buse est prévu pour maintenir l'extrémité avant de l'embout buccal contre une butée fixée dans un moyeu du porte-flamme.

On connaît enfin la demande de brevet britannique GB2097112 décrivant un rûleur à carburant pour moteur à turbine à gaz comprenant un bras d'alimentation en carburant et un injecteur de carburant, le bras d'alimentation en carburant et l'injecteur de carburant étant réunis, le bras d'alimentation en carburant ayant au moins un passage de carburant, l'injecteur de carburant 65 comprenant un corps ayant un passage dans communication avec l'au moins un passage de carburant dans le bras d'alimentation en carburant, le corps ayant un conduit d'air, l'axe du conduit d'air étant coaxial avec l'axe de l'injecteur de carburant, l'injecteur de carburant ayant un ou plusieurs 70 passages de carburant pour injecter du carburant dans le conduit d'air, le brûleur de carburant ayant des moyens de localisation à l'extrémité adjacente à l'injecteur de carburant, les moyens de localisation étant agencés pour s'engager avec des moyens de localisation correspondants sur un composant de moteur.

### Inconvénients de l'art antérieur

Le problème posé par les solutions de l'art antérieur concerne les turbines présentant une chambre de combustion isolée de l'extérieur par une double paroi, deux parois définissant un conduit annulaire pour la circulation d'un flux d'air comprimé issue du compresseur et la troisième paroi étant la paroi extérieure de la chambre de combustion, permettant la circulation du même flux d'air réchauffé préalablement à la traversée d'un échangeur thermique. Le ou les injecteurs doivent traverser les trois parois de manière étanche ou à tout le moins avec une fuite contrôlée. Cela se traduit par un montage hyperstatique qui ne permet pas d'absorber les dilatations thermiques longitudinales de l'injecteur, ni les dilatations thermiques radiales et longitudinales des parois métalliques soumises à des températures fortement différenciées.

Par ailleurs, dans la solution décrite dans le brevet US4453384, l'injecteur traverse les parois de la chambre de combustion par des trous simples, référencés 38, 48 et 52. Ce document de l'art antérieur propose de positionner l'injecteur coaxialement à l'intérieur de chacun des trous coaxiaux 52, 48 et 38 prévus dans le boîtier 50. Cette solution conduit donc à de multiples inconvénients : d'une part, la dilatation radiale de l'injecteur est différente de la dilatation surfacique des parois, ce qui conduit soit à des fuites entre la périphérie de l'injecteur et le bord des trous de passage dans la paroi, soit à des serrements du bords des trous autour de la paroi de l'injecteur, ce qui limite les possibilités de déplacement radiaux et peut conduire à des déformations et à une fatigue des parois.

### Solution apportée par l'invention

Afin de répondre à ce problème, la présente invention concerne une chambre de combustion d'une turbomachine selon l'objet de la revendication 1.

Des variantes de réalisation sont décrites par les revendications dépendantes.

L'invention sera mieux comprise à la lecture de la description qui suit, concernant un exemple non limitatif de réalisation illustré par les dessins annexés où :
- les figures 1 à 5 représentent des vues schématiques de variantes de réalisation qui ne sont pas conformes à l'invention telle que définie par les revendications;
- les figures 6-8 représentent des vues schématique d'une chambre de combustion selon l'invention telle que définie par les revendications.

La figure 1 décrit une configuration ne faisant pas partie de l'invention telle que définie par les revendications et représente une vue en perspective de la turbomachine, comprenant un échangeur (1), un compresseur (2), une chambre de combustion (3) et une turbine (4). Un déflecteur conique (11) coaxial avec l'échangeur (1) fait circuler les gaz chauds issus de la turbine (4) en direction d'une sortie d'évacuation (12) après avoir traversé l'échangeur (2), en traversant deux cassettes (5, 6) entre les tubes.

Les parties constituées par le compresseur (2), la chambre de combustion (3) et la turbine (4) sont connues de l'homme du métier, et conformes à l'état des connaissances en matière de turbomachines.

L'échangeur (2) est constitué par un échangeur à tubes, comprenant deux cassettes annulaires (5, 6) coaxiales.

La cassette extérieure (5) est constituée par un assemblage de tubes parallèles, en alliage métallique résistant aux hautes températures, par exemple de l'acier inoxydable réfractaire 347.

A titre d'exemple, cette cassette extérieure (5) est constituée de 2000 tubes d'une longueur de 300 millimètres, d'une section intérieure de 2,8 millimètres et de section extérieure de 3 millimètres. Les tubes sont maintenus de manière connue par des intercalaires pour définir des passages des gaz chauds provenant de la turbine.

Les tubes forment un manchon d'un rayon extérieur de 158 millimètres et d'un rayon intérieur de 128 millimètres.

La cassette intérieure (6) est constituée de 2000 tubes d'une longueur de 300 millimètres, d'une section intérieure de 2,8 millimètres et de section extérieure de 3 millimètres.

Les tubes forment un manchon d'un rayon extérieur de 123 millimètres et d'un rayon intérieur de 67 millimètres.

Les deux cassettes (5, 6) sont coaxiales et encastrée l'une dans l'autre.

Ces deux cassettes (5, 6) sont réunies, à l'extrémité opposées au compresseur (1), par une structure de fermeture annulaire (8).

Chacune des cassettes (5, 6) comporte, à chaque extrémité, une plaque d'étanchéité frontale percée pour le passage des tubes, et assurant l'entraxe constant des tubes. Les tubes sont brasés ou soudés pour assurer l'étanchéité au niveau de leur raccordement avec les plaques frontales.

Cette structure de fermeture (8) est constituée de deux pièces coaxiales emboîtées, présentant la forme générale d'un moule à baba au rhum, en acier inoxydable réfractaire 347 d'une épaisseur de 2 millimètres.

La pièce extérieure (9) présente une section extérieure correspondant à la section extérieure de la cassette extérieure (5) et une section intérieure correspondant à la section intérieure de la cassette intérieure (6).

La pièce intérieure (10) présente une section extérieure correspondant à la section intérieure de la cassette extérieure (5) et une section intérieure correspondant à la section extérieure de la cassette intérieure (6).

Chacune des pièces (9, 10) présente une symétrie de révolution selon l'axe de la turbomachine, avec une section longitudinale constante.

La structure de fermeture (8) assure la déflexion des gaz provenant de la cassette extérieure (5) vers les tubes constituant la cassette intérieure (6).

Cette solution assure un double passage des gaz dans l'échangeur (1), ce qui augmente significativement son efficacité thermique pour un encombrement, et notamment une longueur, donné.

La chambre de combustion (3) de type annulaire présente une doubleenveloppe intérieure formée par un fourreau (30) (« liner » en anglais ») et une paroi (31). Le fourreau (30) et la paroi (31) définissent un volume tubulaire de circulation du flux d'air issue de l'échangeur (1). Une paroi extérieure (32) et la paroi 31 définissent un volume tubulaire de circulation d'air issue du compresseur (2) et allant vers l'échangeur (1).

L'injecteur (35) traverse ces trois parois (30 à 32) à travers trois lumières. Les parois (30 à 32) ainsi que le tube (35) de l'injecteur sont soumis à des dilatations longitudinales et radiales. La fixation est assurée par une combinaison de liaisons évitant les situations hyperstatiques.

La liaison entre le tube (35) de l'injecteur et la paroi extérieure (32) est assurée par un soufflet (36) cylindrique.

La liaison entre le tube (35) de l'injecteur et la paroi intérieure (30) est assurée par un liaison glissière formée par une lumière calibrée définissant avec la surface extérieure du tube (35) un jeu annulaire calibrée.

La liaison entre le tube (35) de l'injecteur et la paroi intermédiaire (31) est assurée par une liaison fixe.

### Première variante de réalisation

La première variante de réalisation n'est pas conforme à l'invention telle que définie par les revendications et est illustrée schématiquement par la figure 2.

Le tube (35) de l'injecteur traverse les trois parois (30 à 31), avec des liaisons respectivement :
- Une liaison rotule (42) pour le passage à travers la paroi extérieure (32)
- Une liaison rotule-glissière (41) pour le passage à travers la paroi intermédiaire (31)
- Une liaison libre avec un jeu périphérique calibré (40) pour le passage à travers la paroi intérieure (30).

### Deuxième variante de réalisation

La deuxième variante de réalisation n'est pas conforme à l'invention telle que définie par les revendications et est illustrée schématiquement par la figure 3.

Le tube (35) de l'injecteur traverse les trois parois (30 à 31), avec des liaisons respectivement :
- Une liaison rotule-glissière (52) pour le passage à travers la paroi extérieure (32)
- Une liaison rotule (51) pour le passage à travers la paroi intermédiaire (31)
- Une liaison libre avec un jeu périphérique calibré (50) pour le passage à travers la paroi intérieure (30).

### Troisième variante de réalisation

La troisième variante de réalisation n'est pas conforme à l'invention telle que définie par les revendications et est illustrée schématiquement par la figure 4.

Le tube (35) de l'injecteur traverse les trois parois (30 à 31), avec des liaisons respectivement :
- Un soufflet (62) pour le passage à travers la paroi extérieure (32)
- Une liaison soudée (61) pour le passage à travers la paroi intermédiaire (31)
- Une liaison libre avec un jeu périphérique calibré (60) pour le passage à travers la paroi intérieure (30).

### Quatrième variante de réalisation

La quatrième variante de réalisation n'est pas conforme à l'invention telle que définie par les revendications et est illustrée schématiquement par la figure 5.

Le tube (35) de l'injecteur traverse les trois parois (30 à 31), avec des liaisons respectivement :
- Une liaison soudée (72) pour le passage à travers la paroi extérieure (32)
- Un soufflet tronconique métallique (71) pour le passage à travers la paroi intermédiaire (31)
- Une liaison libre avec un jeu périphérique calibré (70) pour le passage à travers la paroi intérieure (30).

### Réalisation selon l'invention

La configuration selon l'invention telle que définie par les revendications est illustrée schématiquement par les figures 6 à 8.

Le tube de l'injecteur (35) traverse les trois parois (30 à 31), avec des liaisons respectivement :
- Une liaison soudée (72) pour le passage à travers la paroi extérieure (32)
- Une liaison multidirectionnelle (80) pour le passage à travers la paroi intermédiaire (31)
- Une liaison libre avec un jeu périphérique calibré (70) pour le passage à travers la paroi intérieure (30).

La liaison entre ledit tube périphérique et la paroi intermédiaire (31) du fourreau est constituée par une liaison (80) présentant plusieurs degrés de liberté pour permettre un déplacement axial et un déplacement tangentiel du tube, et une tolérance pour un rotulage.

La liaison entre le tube périphérique (30) et la paroi extérieure (32) du fourreau est constituée par assemblage étanche rigide.

La paroi extérieure (32) est traversée par un presse-étoupe (37) dans lequel est inséré la tête (38) de l'injecteur (35). Cette tête (38) présente une collerette discale (38) engagée entre les deux parties du presse-étoupe (37) qui assure un serrage et une étanchéité de cette collerette discale (38).

L'extrémité intérieure (40) traverse la paroi intérieure (30) par le passage dans un simple trou formé dans la paroi (30). Ce trou est oblong dans le cas d'espèce, pour prendre en compte l'inclinaison de l'axe de l'injecteur (35) par rapport à l'axe radial.

La liaison entre l'injecteur (35) et la paroi intermédiaire (31) est réalisée par une pièce présente une partie supérieure (41) conique évasée vers l'extérieur, prolongée à sa base par une collerette discale (42) mobile en translation radiale dans une fente (42) formée dans la tête (44) d'un prolongement tubulaire (43) soudé à la surface de la paroi intérieure (30).

La collerette discale (42) est flexible, ce qui permet par ailleurs un léger rotulage par rapport à ce prolongement tubulaire (43).

## Revendications

1. - Chambre de combustion d'une turbomachine, comprenant deux parois de révolution coaxiales comprenant une paroi intérieure (30) et une paroi intermédiaire (31) s'étendant l'une à l'intérieur de l'autre et délimitant entre elles un espace annulaire (33) de circulation d'air, et une paroi extérieure (32), et un au moins un injecteur (35) traversant lesdites parois intérieure (30), intermédiaire (31) et extérieure (32) par des lumières, **caractérisée en ce que** ledit au moins un injecteur (35) comporte un tube périphérique reliés auxdites parois (30 à 32) par trois liaisons, dans laquelle une liaison entre le tube périphérique et la paroi extérieure (32) est constituée par assemblage étanche rigide, dans laquelle une liaison entre le tube périphérique et la paroi intermédiaire (31) est réalisée par une pièce présentant une partie supérieure (41) conique évasée vers l'extérieur, prolongée à sa base par une collerette discale (42) mobile en translation radiale dans une fente (42) formée dans la tête (44) d'un prolongement tubulaire (43) soudé à la surface de la paroi intermédiaire (31), deux liaisons au moins étant des liaisons souples étanches.

2. - Chambre de combustion d'une turbomachine selon la revendication 1 **caractérisée en ce que** la liaison entre ledit tube périphérique (35) et la paroi intérieure (30) est constituée par une liaison linéaire annulaire avec une fuite contrôlée par section annulaire calibrante.

3. - Chambre de combustion d'une turbomachine selon la revendication 1 **caractérisée en ce que** ladite paroi extérieure (32) est traversée par un presse-étoupe (37) dans lequel est inséré la tête (38) de l'injecteur (35), ladite tête (38) présentant une collerette discale (38) engagée entre les deux parties du presse-étoupe (37).

4. - Chambre de combustion d'une turbomachine selon la revendication 1 **caractérisée en ce que** l'extrémité intérieure (40) de l'injecteur (35) traverse la paroi intérieure (30) par le passage dans un trou oblong formé dans la paroi intérieure (30).

## Patentansprüche

1. - Brennkammer einer Turbomaschine, umfassend zwei koaxiale Rotationswände, umfassend eine Innenwand (30) und eine Zwischenwand (31), die sich ineinander erstrecken und zwischen sich einen ringförmigen Raum (33) für Luftzirkulation begrenzen, und eine Außenwand (32), und eine mindestens eine Einspritzdüse (35), die die Innen- (30), die Zwischen- (31) und die Außenwand (32) durch Schlitze durchdringt, **dadurch gekennzeichnet, dass** die mindestens eine Einspritzdüse (35) ein Umfangsrohr, das mit den Wänden (30 bis 32) durch drei Verbindungen verbunden ist, aufweist, wobei eine Verbindung zwischen dem Umfangsrohr und der Außenwand (32) durch eine starre dichte Verbindungsstelle gebildet wird, wobei eine Verbindung zwischen dem Umfangsrohr und der Zwischenwand (31) durch ein Stück hergestellt wird, das ein nach außen erweitertes konisches oberes Teil (41) aufweist, das an seiner Basis durch einen Scheibenflansch (42) verlängert wird, der in einer Spalte (42), die in dem Kopf (44) einer an die Oberfläche der Zwischenwand (31) geschweißten röhrenförmigen Verlängerung (43) gebildet ist, radial verschiebbar ist, wobei mindestens zwei Verbindungen flexible, dichte Verbindungen sind.

2. - Brennkammer einer Turbomaschine nach Anspruch 1,
**dadurch gekennzeichnet, dass** die Verbindung zwischen dem Umfangsrohr (35) und der Innenwand (30) durch eine ringförmige lineare Verbindung mit einer Leckage, die durch einen kalibrierenden ringförmigen Abschnitt geregelt wird, gebildet wird.

3. - Brennkammer einer Turbomaschine nach Anspruch 1,
**dadurch gekennzeichnet, dass** die Außenwand (32) durch eine Stopfbuchse (37) durchdrungen wird, in die der Kopf (38) der Einspritzdüse (35) eingesetzt ist, wobei der Kopf (38) einen Scheibenflansch (38), der zwischen den zwei Teilen der Stopfbuchse (37) in Eingriff genommen ist, aufweist.

4. - Brennkammer einer Turbomaschine nach Anspruch 1,
**dadurch gekennzeichnet, dass** das innere Ende (40) der Einspritzdüse (35) die Innenwand (30) durch den Durchgang in einem in der Innenwand (30) ausgebildeten Langloch durchdringt.

## Claims

1. - A combustion chamber for a turbine engine, comprising two coaxial rotationally symmetrical walls comprising an inner wall (30) and an intermediate wall (31) extending one inside the other and delimiting between them an annular space (33) for circulating air, and an outer wall (32), and at least one injector (35) passing through said inner wall (30), intermediate wall (31) and outer wall (32) via apertures, **characterized in that** said at least one injector (35) has a peripheral tube connected to said walls (30 to 32) by means of three connections, wherein a connection between the peripheral tube and the outer wall (32) is formed by a rigid sealed assembly, wherein a connection between the peripheral tube and the intermediate wall (31) is achieved using a part having an outwardly flared conical upper portion (41), extended at its base by means of a disk collar (42) which is movable in radial translation in a slot (42) formed in the head (44) of a tubular extension (43) welded to the surface of the intermediate wall (31), at least two of the connections being sealed flexible connections.

2. - The combustion chamber for a turbine engine according to claim 1, **characterized in that** the connection between said peripheral tube (35) and the inner wall (30) is formed by an annular linear connection with leakage controlled by a calibrating annular section.

3. - The combustion chamber for a turbine engine according to claim 1, **characterized in that** said outer wall (32) is traversed by a gland (37) into which the head (38) of the injector (35) is inserted, said head (38) having a disk collar (38) inserted between the two portions of the gland (37).

4. - The combustion chamber for a turbine engine according to claim 1, **characterized in that** the inner end (40) of the injector (35) passes through the inner wall (30) via the passage in an oblong hole formed in the inner wall (30).
